# FASCICULE DE BREVET EUROPEEN

(11) **EP 0 055 642 B1**
(45) Date de publication et mention de la délivrance du brevet: **28.08.1985**
(21) Numéro de dépôt: 81401892.5
(22) Date de dépôt: 27.11.1981
(51) Int. Cl.: H01P 3/08, H01P 1/203

(54) **Ligne de transmission hyperfréquence, du type triplaque à air, et ses utilisations**
Luftgefüllte Triplateleitung für den Hochfrequenzbereich und ihre Anwendungen
High frequency air filled triplate transmission line, and its applications

(30) Priorité: 18.12.1980 FR 8026912
(43) Date de publication de la demande: 07.07.1982
(73) Titulaire: THOMSON-CSF, 75008 Paris (FR)
(72) Inventeur: Cohen, Georges, F-75360 Paris Cedex 08 (FR); Heroux, Jean, F-75360 Paris Cedex 08 (FR)
(74) Mandataire: Benoit, Monique

## Description

La présente invention se rapporte d'une manière générale aux lignes de transmission d'ondes électromagnétiques, et concerne plus particulièrement une ligne de transmission du type triplaque à air opérant en hyperfréquence.

D'une façon générale; on sait qu'une ligne du type triplaque à air comporte deux plaques conductrices parallèles, distantes l'une de l'autre, et repliées électriquement l'une à l'autre, l'espace séparant ces deux plaques étant rempli d'air servant de diélectrique, et un ruban central conducteur interposé entre les deux plaques, et parallèle à celles-ci.

En outre, il est connu d'après le brevet anglais 864,016 de supporter le ruban central au moyen de deux tubes en matériau diélectrique disposés chacun longitudinalement sur l'un des deux côtés du ruban et pourvus chacun d'une encoche longitudinale dans laquelle vient se positionner le ruban pour y être maintenu en place.

Toutefois, le problème technique que pose l'utilisation de pièces diélectriques de support du ruban central, même disposées sur les bords de celui-ci, c'est-à-dire à champ faible, réside en une perturbation du champ électrique à l'intérieur de la ligne.

La présente invention a pour but de résoudre ce problème en proposant une ligne de transmission du type triplaque à air avec des pièces diélectriques de support profilées de manière à éviter toute perturbation du champ à l'intérieur de la ligne. De plus, la ligne présente les avantages d'être peu coûteuse, d'être d'un poids peu élevé, d'avoir une très bonne tenue en puissance, d'engendrer de faibles pertes, de pouvoir être fabriquée en série, et de pouvoir être de grande longueur.

A cet effet, l'invention a pour objet une ligne de transmission hyperfréquence comportant deux plaques conductrices parallèles distantes l'une de l'autre et reliées électriquement l'une à l'autre, l'espace séparant ces deux plaques étant rempli d'air, un ruban central conducteur interposé entre les deux plaques et parallèle à celles-ci, et deux ensembles de pièces formant supports en matériau diélectrique disposés chacun le long d'un des deux côtés du ruban chaque support étant solidaire des deux plaques conductrices et étant pourvu d'une encoche dans laquelle est positionné le ruban de façon à être maintenu en place, caractérisée en ce que chacun des deux ensembles de supports se compose d'une pluralité de supports distribués le long d'un des deux côtés du ruban et en ce que chaque support se présente sous forme d'un bloc parallélépipédique comportant un prolongement longitudinal effilé à l'extrémité duquel est pratiquée l'encoche, les deux plaques conductrices étant respectivement en appui sur les faces inférieure et supérieure de chaque bloc.

L'invention vise également une utilisation de la ligne de transmission hyperfréquence selon l'invention, cette utilisation étant caractérisée par le fait que la ligne constitue un diviseur de puissance de grande longueur alimentant un ensemble de sources rayonnantes disposées en alignement.

D'autres caractéristiques et avantages de l'invention apparaîtront mieux dans la description détaillée qui suit et se réfère aux dessins annexés, donnés uniquement à titre d'exemple et dans lesquels :
la figure 1 est une vue en perspective de la ligne de transmission hyperfréquence selon l'invention ;
la figure 2 est une vue en perspective d'un support diélectrique selon un premier mode de réalisation ;
la figure 3 est une vue en perspective d'un support diélectrique selon un second mode de réalisation ;
la figure 4 est une vue en perspective, avec arrachement, de la ligne de transmission selon l'invention en position repliée ;
la figure 5 est une vue en perspective de la ligne de transmission selon l'invention pour un diviseur de puissance ; et
la figure 6 est une vue en perspective de deux rubans conducteurs, mettant en évidence le raccordement de ceux-ci.

Suivant un exemple de réalisation, et en se reportant à la figure 1, une ligne de transmission hyperfréquence 1, du type triplaque à air, conforme à l'invention, comporte deux plaques rectangulaires conductrices parallèles inférieure 2a et supérieure 2b, de largeur I et de longueur L, espacées l'une de l'autre d'une distance d et reliées électriquement l'une à l'autre, et un ruban conducteur 3, d'épaisseur e, interposé au milieu des deux plaques 2a et 2b, et parallèle à celles-ci. L'espace séparant le ruban 3 des plaques respectives 2a et 2b est rempli d'air. Les deux plaques conductrices 2a et 2b, et le ruban conducteur 3, sont réalisés en un métal à bonne conductivité, tel que par exemple du cuivre électrolytique. De plus, le ruban central 3 est obtenu soit par découpe chimique, soit par usinage.

On notera que les deux plaques conductrices 2a et 2b peuvent être remplacées par deux plaques en matériau diélectrique recouvertes d'une métallisation, sans sortir du cadre de l'invention.

Comme il apparaît sur la figure 1, la ligne triplaque à air 1 comporte de plus une pluralité de pièces formant supports 5 selon un premier mode de réalisation, en matériau diélectrique présentant une faible tangente de pertes, distribuées en alternance sur chaque côté du ruban central 3, et sur toute la longueur dudit ruban. De préférence, la distance séparant deux supports 5 alternés est égale à λ/4.

Selon ce mode de réalisation représenté sur la figure 2, chaque support 5 se présente sous la forme d'un bloc parallélépipédique 6a se prolongeant longitudinalement par un bloc supplémentaire 6b de forme sensiblement triangulaire en section longitudinale. A l'extrémité du bloc 6b est pratiquée une encoche 8, de hauteur h égale à l'épaisseur e du ruban 3, s'étendant transversalement par rapport à l'axe longitudinal du bloc parallélépipédique 6a. Chaque support 5 est obtenu par exemple par moulage, et est en un matériau léger, tel que par exemple la mousse expansée.

Lors de la fabrication de la ligne triplaque à air 1, chaque support 5 tel que représenté sur la figure 2 est monté transversalement par rapport au ruban central 3, la face inférieure du bloc parallélépipédique 6a de chaque support 5 étant fixé, par exemple par collage, sur la plaque conductrice inférieure 2a. Le ruban conducteur 3 est positionné dans les encoches 8 des supports 5 de façon à être maintenu en place, et la plaque conductrice supérieure 2b est montée en appui sur la face supérieure du bloc parallélépipédique 6a de chaque support 5. Les deux plaques conductrices 2a et 2b sont rendues solidaires l'une de l'autre par tout système de fixation approprié, constitué par exemple par des rivets.

Comme il apparaît sur la figure 2, les faces inférieure et supérieure du bloc parallélépipédique 6a de chaque support 5 peuvent être partiellement recouvertes d'une couche métallique 9, en zinc, formée par exemple par shoopage, tandis que la face terminale du bloc parallélépipédique 6a peut être recouverte totalement de cette même couche métallique 9, assurant ainsi la liaison électrique entre les deux plaques conductrices 2a et 2b.

Selon un second mode de réalisation préféré, représenté sur la figure 3, chaque pièce formant support 10 se présente sous la forme d'un bloc parallélépipédique 11 a comportant un prolongement longitudinal effilé 11b à l'extrémité duquel est pratiquée une encoche 13, de hauteur égale à l'épaisseur e du ruban 3, et dans laquelle est positionné le ruban conducteur 3 de façon à être maintenu en place.

Chaque support 10 est obtenu par exemple par moulage, et est en un matériau dur, tel que par exemple la résine fluorée (téflon) ou le polyphénylène oxyde. De plus, la partie effilée 11 b de chaque support 10 comporte un évidemment 15 destiné à éviter toute perturbation du champ électrique à l'intérieur de la ligne triplaque.

Lors de la fabrication de la ligne triplaque à air 1, chaque support 10 tel que représenté sur la figure 3 est monté transversalement par rapport au ruban conducteur 3, les faces inférieure et supérieure de chaque bloc parallélépipédique 11 a étant en appui sur les plaques conductrices inférieure 2a et supérieure 2b, respectivement. Comme il apparaît sur la figure 3, le bloc parallélépipédique 11a de chaque support 10 comporte un trou ou évidement 17 ménagé sur toute sa hauteur, et dans lequel est engagée une entretoise métallique (non représentée) assurant la fixation de chaque support 10 avec les deux plaques conductrices 2a et 2b, ainsi que la liaison électrique de ces deux plaques.

Afin de réduire l'encombrement en profondeur de la ligne triplaque à air 1 qui vient d'être décrite, celle-ci peut être retournée ou repliée sur l'une des deux plaques conductrices 2a ou 2b. Ainsi, comme il apparaît sur la figure 4, la ligne triplaque 1 est repliée sur sa plaque supérieure 2b par courbure de sa plaque inférieure 2a et de son ruban central 3, créant ainsi une superposition de deux lignes triplaques à air. On a représenté en C et en D les courbures de la plaque inférieure 2a et du ruban central 3, respectivement.

L'une des utilisations possibles de la ligne triplaque à air selon l'invention consiste en la réalisation d'un diviseur de puissance de grande longueur alimentant un ensemble de sources rayonnantes disposées en alignement. On a représenté sur la figure 5 un élément discret du diviseur de puissance dont le ruban central 3 se termine par exemple par deux branches 20a et 20b destinées chacune à alimenter en puissance une source rayonnante (non représentée).

Comme autre utilisation de la ligne triplaque à air selon l'invention, on citera à titre non limitatif la réalisation d'un élément rayonnant, tel que par exemple un dipôle demi-onde, et la réalisation d'un anneau.

Dans le cas de la réalisation d'un diviseur de puissance de grande longueur, de l'ordre de 3 m, celui-ci est consitué par deux lignes triplaques à air selon l'invention raccordées l'une à l'autre. Plus précisément, comme le montre la figure 6, les rubans conducteurs 22 et 23 des deux lignes destinées à être raccordées, comportent deux décrochements complémentaires 25 et 26, obtenus par exemple par découpe chimique, et pratiqués sur leurs extrémités respectives. Ainsi, les deux rubans 22 et 23 sont emboîtés l'un dans l'autre, puis sont fixés l'un à l'autre, par exemple par soudage. On notera que ce système de raccordement par décrochements complémentaires permet aux rubans une fois raccordés de conserver une bonne tenue en température.

A titre illustratif, la demanderesse a fabriqué une ligne triplaque à air transmettant une puissance supérieure à 40 KW crête, et engendrant des pertes de l'ordre de 0,2 dB/m en bande « S •.

## Revendications

1. Ligne de transmission hyperfréquence comportant deux plaques conductrices parallèles (2a, 2b), distantes l'une de l'autre et reliées électriquement l'une à l'autre, l'espace séparant ces deux plaques étant rempli d'air, un ruban central conducteur (3) interposé entre les deux plaques et parallèle à celles-ci, et deux ensembles de pièces formant supports (5 ; 10) en matériau diélectrique disposés chacun le long d'un des deux côtés du ruban (3), chaque support étant solidaire des deux plaques conductrices et étant pourvu d'une encoche (13) dans laquelle est positionné le ruban (3) de façon à être maintenu en place, caractérisée en ce que chacun des deux ensembles de supports (5 ; 10) se compose d'une pluralité de supports distribués le long d'un des deux côtés du ruban (3), et en ce que chaque support (10) se présente sous forme d'un bloc parallélépipédique (11a) comportant un prolongement longitudinal effilé (11 b) à l'extrémité duquel est pratiquée l'encoche (13), les deux plaques conductrices (2a, 2b) étant respectivement en appui sur les faces inférieure et supérieure de chaque bloc.

2. Ligne selon la revendication 1, caractérisée en ce qu'un évidement (15) est pratiqué dans le prolongement effilé (11 b) de chaque bloc.

3. Ligne selon l'une des revendications 1 ou 2, caractérisée en ce que chaque bloc (11a) comporte un trou (17) ménagé sur toute sa hauteur et dans lequel est engagée une entretoise métallique assurant la fixation du bloc entre les deux plaques conductrices (2a, 2b) ainsi que la liaison électrique des deux plaques.

4. Ligne selon l'une des revendications 1 à 3, caractérisée en ce que chaque support (10) est en résine fluorée ou en polyphénylène oxyde.

5. Ligne selon l'une des revendications précédentes, caractérisée en ce que les supports (5 ; 10) sont répartis en alternance sur chaque côté du ruban (3) et sur toute la longueur du ruban.

6. Ligne selon l'une des revendications précédentes, caractérisée en ce que le ruban central (3) est obtenu par découpe chimique.

7. Ligne selon l'une des revendications précédentes, caractérisée en ce que l'ensemble constitué par les deux plaques conductrices (2a, 2b) et le ruban central (3) est replié sur l'une des deux plaques conductrices.

8. Utilisation d'une ligne de transmission selon l'une des revendications précédentes, dans un diviseur de puissance de grande longueur alimentant un ensemble de sources rayonnantes disposées en alignement.

9. Utilisation selon la revendication 8, caractérisée en ce que, pour obtenir le diviseur de puissance de grande longueur, celui-ci comporte deux lignes de transmission raccordées l'une à l'autre au moyen de deux décrochements complémentaires (25 ; 26) pratiqués respectivement à une extrémité du ruban conducteur (22 ; 23) de chacune des deux lignes, ainsi les deux rubans conducteurs sont raccordés fixement l'un à l'autre par positionnement dans les décrochements complémentaires.

10. Utilisation selon la revendication 9, caractérisée en ce que les deux rubans conducteurs (22 ; 23) sont fixés l'un à-t'autre par soudage.

11. Utilisation selon l'une des revendications 9 ou 10, caractérisée en ce que les deux décrochements (25 ; 26) sont obtenus par découpe chimique sur les deux rubans conducteurs (22; 23), respectivement.

## Claims

1. Microwave transmission line comprising two parallel conducting plates (2a, 2b) spaced from each other and electrically connected to one another, the space separating these two plates being filled with air, a central conducting strip (3) interposed between the two plates in parallel relationship thereto, and two sets of members forming carriers (5 ; 10) of dielectric material being each arranged along one of the two sides of the strip (3), each carrier being rigidly secured to the two conducting plates and being provided with a recess (13) wherein the strip (3) is positioned in a manner to be held in place, characterized in that each of the two sets of carriers (5; 10) is composed of a plurality of carriers distributed along one of the two sides of the strip (3), and in that each carrier (10) is a block shaped as a parallelepiped (11a) comprising a longitudinal tapered extension (11 b) at the end whereof the recess (13) is formed, the two conducting plates (2a, 2b) bearing on the lower and upper faces of each block, respectively.

2. Line according to claim 1, characterized in that a cutout (15) is formed in the tapered extension (11b) of each block.

3. Line according to any of claims 1 and 2, characterized in that each block (11a) comprises a hole (17) arranged across its entire length and wherein a metallic brace is engaged ensuring the fixing of the block between the two conducting plates (2a, 2b) as well as the electric connection between the two plates.

4. Line according to any of claims 1 to 3, characterized in that each carrier (10) is of fluorinated resin or of polyphenylene oxide.

5. Line according to any of the preceding claims, characterized in that the carriers (5 ; 10) are distributed in alternating manner on each side of the strip (3) and across the entire length thereof.

6. Line according to any of the preceding claims, characterized in that the central strip (3) is obtained by chemical cutting.

7. Line according to any of the preceding claims, characterized in that the unit formed of the two conducting plates (2a, 2b) and of the central strip (3) is folded onto one of the two conducting plates.

8. Use of a transmission line according to any of the preceding claims in a power divider of great length feeding a set of aligned radiating sources.

9. Use according to claim 8, characterized in that, in order to obtain the power divider of great length, the latter comprises two transmission lines connected to one another by means of two complementary steps (25; 26) respectively formed at one end of the conducting strip (22 ; 23) of each of the two lines, the two conducting strips being thus fixedly connected to each other by positioning in the complementary steps.

10. Use according to claim 9, characterized in that the two conducting strips (22 ; 23) are fixed to one another by soldering.

11. Use according to any of claims 9 or 10, characterized in that the two steps (25 ; 26) are obtained by chemical cutting of the two conducting strips (22 ; 23), respectively.

## Patentansprüche

1. Mikrowellen-Übertragungsleitung mit zwei parallelen Leiterplatten (2a, 2b), die voneinander beabstandet und elektrisch miteinander verbunden sind, wobei der diese zwei Platten trennende Raum mit Luft gefüllt ist, wobei ein zentrales Leiterband (3) zwischen den zwei Platten parallel zu diesen eingefügt ist, und mit zwei Gruppen von Teilen, die Halter (5 ; 10) aus dielektrischem Material bilden und jeweils längs einer der zwei Seiten des Bandes (3) angeordnet sind, wobei jeder Halter fest mit den zwei Leiterplatten verbunden und mit einer Aussparung (13) versehen ist, worin das Band (3) derart angeordnet ist, daß es in Stellung gehalten wird, dadurch gekennzeichnet, daß jede der zwei Haltergruppen (5 ; 10) zusammengesetzt ist aus einer Mehrzahl von Haltern, die entlang einer der zwei Seiten des Bandes (3) angeordnet sind, und daß jeder Halter (10) die Form eines Quaders (11a) aufweist, der eine verjüngte längsgerichtete Verlängerung (11b) aufweist, an deren Ende die Aussparung (13) gebildet ist, wobei die zwei Leiterplatten (2a, 2b) sich auf der Unterseite bzw. Oberseite jedes Blockes abstützen.

2. Leitung nach Anspruch 1, dadurch gekennzeichnet, daß eine Ausnehmung (15) in der verjüngten Verlängerung (11b) jedes Blockes angebracht ist.

3. Leitung nach Anspruch 1 oder 2, dadurch gekennzeichnet, daß jeder Block (11a) ein Loch (17) aufweist, das über seine gesamte Länge angebracht ist und in welchem eine metallische Strebe eingesetzt ist, welche die Befestigung des Blockes zwischen den zwei Leiterplatten (2a, 2b) sowie die elektrische Verbindung dieser zwei Platten gewährleistet.

4. Leitung nach einem der Ansprüche 1 bis 3, dadurch gekennzeichnet, daß jeder Träger (10) aus fluoriertem Harz oder aus Polyphenylenoxid ist.

5. Leitung nach einem der vorstehenden Ansprüche, dadurch gekennzeichnet, daß die Halter (5 ; 10) abwechselnd auf der einen bzw. anderen Seite des Bandes (3) und über die gesamte Länge des Bandes verteilt sind.

6. Leitung nach einem der vorstehenden Ansprüche, dadurch gekennzeichnet, daß das mittlere Band (3) durch chemisches Trennen erhalten ist.

7. Leitung nach einem der vorstehenden Ansprüche, dadurch gekennzeichnet, daß die durch die zwei Leiterplatten (2a, 2b) und das mittlere Band (3) gebildete Einheit auf eine der zwei Leiterplatten umgefaltet ist.

8. Verwendung einer Übertragungsleitung nach einem der vorstehenden Ansprüche in einem Leistungsteiler von großer Länge, durch den eine Gruppe von Strahlerquellen gespeist wird, die zueinander ausgerichtet angeordnet sind.

9. Verwendung nach Anspruch 8, dadurch gekennzeichnet, daß zum Erhalten des Leistungsteilers von großer Länge dieser zwei Übertragungsleitungen umfaßt, welche miteinander über zwei komplementäre Ausnehmungen (25 ; 26) verbunden sind, die jeweils an einem Ende eines Leiterbandes (22 ; 23) der einen bzw. anderen der zwei Leitungen angebracht sind, wobei die zwei Leiterbänder durch Positionierung in den komplementären Aussparungen fest miteinander verbunden sind.

10. Verwendung nach Anspruch 9, dadurch gekennzeichnet, daß die zwei Leiterbänder (22, 23) durch Lötung miteinander verbunden sind.

11. Verwendung nach einem der Ansprüche 9 und 10, dadurch gekennzeichnet, daß die zwei Ausnehmungen (25, 26) durch chemisches Heraustrennen an den beiden Leiterbändern (22, 23) gebildet sind.
